# EUROPÄISCHE PATENTANMELDUNG

(11) **EP 0 023 339 A1**
(43) Veröffentlichungstag der Anmeldung: **04.02.1981**
(21) Anmeldenummer: 80104307.6
(22) Anmeldetag: 23.07.1980
(51) Int. Cl.: E01H 1/08

(54) **Selbstaufnehmendes Strassenkehrfahrzeug**

(30) Priorität: 25.07.1979 DE 2930149
(71) Anmelder: Industrie-Werke Karlsruhe Augsburg Aktiengesellschaft, D-76135 Karlsruhe (DE)
(72) Erfinder: Jähnert, Fritz, Ing.-grad., D-8901 Stadtbergen (DE); Böttger, Bernd, D-8901 Stadtbergen (DE)
(74) Vertreter: Lemke, Jörg-Michael, Dipl.-Ing.

(57) **Zusammenfassung**

Ein selbstaufnehmendes Straßenkehrfahrzeug ist mit einer den Kehricht von einer Kehrfläche in einem Kehrichtsammelbehälter (2) befördernden Saugleitung (3) und einer den Kehricht nach dem Austreten aus der Saugleitung schräg zum Boden des Kehrichtsammelbehälters (2) ablenkenden Prallplatte (11), hinter welcher die Oberseite des Kehrichtsammelbehälters (2) an ein Radialgebläse (9) angeschlossen ist, versehen. Die freie Kante (12) der Prallplatte (11) ist dabei so nach oben gekrümmt, daß die mit Kehricht beaufschlagte Luft ähnlich wie an einer Tragfläche abgelenkt wird, ohne daß der Kehricht selbst mitgerissen wird.

## Beschreibung

Die Erfindung betrifft ein selbstaufnehmendes Straßenkehrfahrzeug mit einer den Kehricht von einer Kehrfläche in einen Kehrichtsammelbehälter befördernden Saugleitung und einer den Kehricht nach dem Austreten aus der Saugleitung schräg zum Boden des Kehrichtsammelbehälters ablenkenden Prallplatte, hinter welcher die Oberseite des Kehrichtsammelbehälters an ein Radialgebläse angeschlossen ist.

Bei den bisher bekannten Ausführungen dieser Art endet die Prallplatte abrupt in einer freien Kante. Nach der der Erfindung zugrundeliegenden Erkenntnis wird dabei die Luft wie in einem freien Strahl geradlinig nach schräg unten bis an den aus abgeschiedenem Kehricht und Sprühwasser bestehenden Sumpf mitgerissen. Dadurch kann schmutziges Wasser wieder mit hochgerissen werden, was zur Verschmutzung der austretenden Luft und Wirbelbildung führt. Solche unerwünschten Folgen können verstärkt auftreten, wenn zusätzlich Wasser in die Saugleitung eingespritzt wird, um mittels Agglomeration die Schmutzpartikel des Kehrichts besser abzuscheiden.

Um diese Nachteile zu beseitigen, liegt der Erfindung die Aufgabe zugrunde, die Abscheidung der Schmutzteilchen des Kehrichts aus ihrer Transportluft zu verbessern und hinter der freien Kante der Prallplatte eine ruhige Luftaustrittsströmung zu gewinnen.

Gemäß der Erfindung wird diese Aufgabe dadurch gelöst, daß die freie Kante der Prallplatte nach oben so gekrümmt ist, daß die mit Kehricht beaufschlagte Luft ähnlich wie an einer Tragfläche abgelenkt wird, ohne daß der Kehricht selbst mitgerissen wird.

Bei der Erfindung entsteht durch die Krümmung am Ende der Prallplatte in der Strömung ein Unterdruck, der den Luftstrom ab- bzw. umlenkt, nicht aber das Weiterfliegen der Schmutzteilchen aufgrund ihrer Trägheit in der alten Richtung beeinträchtigt. Der Kehricht wird dabei also in den Sumpf geleitet, der Luftstrom dagegen vor Erreichen der Sumpfoberfläche zum größten Teil nach oben an den Anschluß der Oberseite des Kehrichtsammelbehälters an den Saugstutzen eines Radialgebläses abgelenkt. Eine weitgehend verbesserte Trennung der Schmutzteilchen von der Luft ist die Folge, ebenso auch eine ruhige Austrittsströmung der Luft; ein Hochreißen von Schmutzwasser wird vermieden. Die Nutzung aerodynamischer Regeln für die Gestaltung der freien Kante der Prallplatte im Rahmen der Erfindung läßt mit denkbar geringem technischen Aufwand überraschend große Vorteile für den Gegenstand der Erfindung gewinnen.

Ein Ausführungsbeispiel der Erfindung ist in der Zeichnung schematisch dargestellt.

Das komplett dargestellte Straßenkehrfahrzeug besteht im wesentlichen aus dem Fahrgestell mit Fahrerhaus lund einem Kehrichtsammelbehälter 2. Durch eine Saugleitung 3 wird der von einem Kehrbesen 4 aufgerissene Kehricht (schwarze Pfeile) mit Unterstützung einer Blasleitung 5 von der Straße weggesaugt und an einer Öffnung 10 der Saugleitung 3 in den Kehrichtsammelbehälter 2 geschleudert. Dabei wird der Luftstrom mit dem Kehricht an einer an der Oberseite des Kehrichtsammelbehälters 2 angebrachten schrägen Prallplatte 11, die bei 13 gerundet ist, umgelenkt. Der Kehricht wird dabei nach schräg unten abgetrieben und der vom Kehricht befreite Luftstrom entweicht über ein den Kehrichtsammelbehälter 2 abdeckendes Sieb 8 zu einem der Blasleitung 5 vorgeschalteten Radialgebläse 9.

Damit die Trennung von Luft und Kehricht möglichst optimal wird, ist die freie Kante 12 der Prallplatte 11 nach oben so gekrümmt, daß die mit Kehricht beaufschlagte Luft ähnlich wie an einer Tragfläche etwa in Richtung der dargestellten drei Pfeile abgelenkt wird, ohne daß der Kehricht selbst mitgerissen wird.

## Patentansprüche

.
